# EUROPÄISCHE PATENTSCHRIFT

(11) **EP 0 009 512 B1**
(45) Veröffentlichungstag und Bekanntmachung des Hinweises auf die Patenterteilung: **16.06.1982**
(21) Anmeldenummer: 78101122.6
(22) Anmeldetag: 11.10.1978
(51) Int. Cl.: B27B 33/02

(54) **Sägeblatt zum Trennen von Holz und ähnlichen Werkstoffen**
Saw blade for cutting wood and similar materials
Lame de scie pour couper du bois ou des matériaux similaires

(30) Priorität: 29.09.1978 DE 2842514
(43) Veröffentlichungstag der Anmeldung: 16.04.1980
(73) Patentinhaber: Höptner, Gerd, D-5630 Remscheid (DE)
(72) Erfinder: Höptner, Gerd, D-5630 Remscheid (DE)
(74) Vertreter: Peerbooms, Rudolf, Dipl.-Phys.

## Beschreibung

Die Erfindung bezieht sich auf ein Sägeblatt zum Trennen von Holz und ähnlichen Werkstoffen mit trapezförmigen Sägezähnen, deren Schneidkanten in Längsrichtung des Sägeblattes auf der schmalen außenliegenden Trapezseite angeordnet und je Sägezahn durch eine Lücke unterbrochen sind.

Derartige, messerartige Schneidzähne aufweisende Sägeblätter sind durch das DE-U-76 16 080 bekannt. Mit ihnen lassen sich sehr glatte Schnitte erreichen, jedoch benötigen sie noch einen beschtlichen Kraftaufwand, da sie die Tendenz haben, sich wie ein Messer im Holz oder in ähnlichem Schneidgut festzuklemmen.

Durch die DE-C-675 437 ist ein Sägeblatt mit M-Zähnen bekannt, bei dem jeder M-Zahn bis zur Zahnmitte zur einen Seite und daran anschließend zur anderen Seite zugeschäift ist und in der Zahnmitte eine Einkerbung vorgesehen ist. Hierdurch arbeitet jeweils die nacheilende Zahnhälfte eines M-Zahnes als Schneidzahn mit der voraneilenden, als Räumzahn wirkenden Zahnhälfte des nächsten M-Zahnes zusammen. Mit M-Zähnen läßt sich allerdings nur ein recht rauher Schnitt ausführen. Durch die DE-C-823 514 ist ferner ein Sägeblatt bekannt, welches eine wechselnde Folge von Vorschneidepaaren und Räumern aufweist, wobei zwischen den Zähnen jedes Vorschneidepaares eine tiefe Lücke vorgesehen ist, deren Steilflanken schneidend angeschliffen sind. Da die Vorschneidezähne eines Paares jedoch jeweils in Zahnspitzen auslaufen, die abwechselnd zu der einen und zu der anderen Seite geschränkt sind, ist auch hier nur ein rauher Schnitt möglich.

Hier will die Erfindung abhilfe schaffen. Die Erfindung, wie sie in den Ansprüchen gekennzeichnet ist, löst die Aufgabe, ein Sägeblatt für Holzsägen zu schaffen, mit welchem bei guter Leichtgängigkeit der Säge ein glatter Schnitt erreicht werden kann.

Die durch die Erfindung erreichten Vorteile sind im wesentlichen darin zu sehen, daß durch die spezielle Form der je Schneidkante unterbrechenden Lücke ein hoher Raspeleffekt erzeugt wird, durch den die Schnittfuge ausgeräumt wird. Die such vorzugsweise nach unten hin erweiternde Lücke beläßt jedoch noch lange Schneidkanten, so daß ein glatter Schnitt trotz dieses Raspeleffektes gewährleistet bleibt.

Im folgenden wird die Erfindung anhand in der Zeichnung dargestellter Ausführungsbeispiele näher erläutert. Es zeigt:
Fig. 1 in Seitenansicht ein erfindungsgemäßes Sägeblatt,
Fig. 2 in vergrößter Darstellung einen Sägezahn des Sägeblattes nach Fig. 1,
Fig. 3 eine abgewandelte Ausführungsform eines Sägezahnes und,
Fig. 4 die Schränkung und Schärfung der Sägezähne.

Die Fig. 1 und 2 zeigen ein Sägeblatt 1, welches an beiden Enden Zapfenlöcher 2 zum Einspannen in den Bügel einer Bügelsäge besitzt. Das Sägeblatt 1 ist mit trapezförmigen Sägezähnen 3 versehen, die ausschließlich an ihrer schmalen, außenliegenden Trapezseite Schneidkanten 4 aufweisen. Bei jedem Sägezahn ist die Schneidkante 4 durch eine Lücke 5 unterbrochen, deren Öffnungsweite etwa gleich einem Drittel der schmalen Sägezahn-Trapezseite (Schneidkante 4) beträgt. Die Lücken sind von zwei parallelen Seitenwänden 6, 7 begrenzt, die unten in einem kreisbogenförmigen Lückenboden 8 übergehen. Die Tiefe der Lücken 5 ist etwa gleich der halben Zahnhöhe h. Der Winkel α zwischen den Zahnflanken 9 und der Schneidkante 4 beträgt beim dargestellten Ausführungsbeispiel 110°, was für die meisten Anwendungsfälle optimale Ergebnisse bringt. Bei hartem, zu bearbeitendem Material können die Flanken steiler gewählt werden bis zu einem Winkel α etwas größer nur als 90°. Bei weichem Schneidgut empfiehlt es sich, die Zahnflanken flacher zu neigen, wobei aber ein Winkel a von 150° nicht überschritten werden soll.

Die Zähne 3 sind wechselseitig nach beiden Seiten verschränkt, wie aus Fig. 4 ersichtlich ist. Die Zähne sind jeweils an ihrer innenliegenden Seite mit einer Schärfungswate 10 versehen.

Fig. 3 zeigt eine abgewandelte Ausführungsform, bei welcher die Sägezähne 3 mit einer nach unten hin sich erweiternden Lücke 11 versehen sind. Die Seitenwände 12, 13 der Lücke 11 divergieren nach unten hin und verlaufen im übrigen klappsymmetrisch zur Mittelebene M der Zahnlücke 11.

Die erfindungsgemäße Sägeverzahnung ist nicht nur für die Sägeblätter von Bügelsägen, sondern such für Kreissägen, Bandsägen und sonstige Sägen zur Bearbeitung von Holz oder ähnlichen Werkstoffen geeignet.

Zur Erhöhung der Standfestigkeit sind die Sägezähne elektroinduktiv gehärtet.

## Patentansprüche

1. Sägeblatt zum Trennen von Holz und ähnlichen Werkstoffen mit trapezförmigen Sägezähnen (3), deren Schneidkanten (4) in Längsrichtung des Sägeblattes (1) auf der schmalen, außenliegenden Trapezseite angeordnet und je Sägezahn durch eine Lücke (5; 11) unterbrochen sind, dadurch gekennzeichnet, daß jede Lücke (5; 11) von zwei parallelen oder zwei nach unten hin divergierenden Seitenwänder (6, 7; 12, 13) begrenzt ist, daß die Öffnungsweite jeder Lücke (5, 11) etwa gleich ein Dritte der schmalen Sägezahn-Trapezseite beträgt daß die Tiefe der Lücken (5; 11) etwa gleich dei halben Zahnhöhe (h) ist und daß der Lücken. boden (8) bogenförmig abgerundet ist.

2. Sägeblatt nach Anspruch 1, dadurch gekennzeichnet, daß die geschränkten Sägezähne (3) jeweils an ihrer innenliegende Seite mit einer Schärfungswate (10) versehen sind.

3. Sägeblatt nach Anspruch 1, dadurch gekennzeichnet, daß der Winkel (a) zwischen den Zahnflanken (9) und der Schneidkante (4) zwischen 90° und 150° liegt.

4. Sägeblatt nach einem der Ansprüche 1 bis 3, dadurch gekennzeichnet, daß die Zähne (3) elektroinduktiv gehärtet sind.

## Revendications

1. Lame de scie pour couper du bois et matériaux analogues, à dents de scie (3) trapé- zoîdales, dont les arêtes de coupe (4) sont disposées dans le sens longitudinal de la lame (1) sur le petit côté extérieur du trapèze et chaque dent de scie étant interrompue par un creux (5, 11) caractérisée par le fait que chaque creux (5, 11) est limité par deux parois latérales (6, 7; 12, 13) parallèles ou divergeant vers l'intérieur, que la largeur d'ouverture de chaque creux (5, 11) est à peu près égale à un tiers du petit côté du trapèze de la dent, que la profondeur des creux (5; 11) est à peu près égale à la moitié de la hauteur de dent (h) et que le fond (8) des creux est arrondi en forme d'arc.

2. Lame de scie selon la revendication 1, caractérisée par le fait que les dents de scie (3) avoyées sont munies sur leur côté intérieur d'une facette d'affûtage (10).

3. Lame de scie selon la revendication 1, caractérisée par le fait que l'angle (a) entre le flanc (9) des dents et l'arête de coupe (4) est compris entre 90° et 150°.

4. Lame de scie selon l'une des revendications 1 à 3, caractérisée par le fait que les dents (3) sont durcies par voie électro- inductive.

## Claims

1. Saw blade for cutting wood and similar materials, with saw teeth (3) of trapezium form, the cutting edges (4) of which are arranged in the longitudinal direction of the saw blade (1) on the short external side of the trapezium and are interrupted, for each saw tooth, by a gap (5; 11), characterised in that each gap (5; 11) is limited by two parallel or two downwardly divergent side walls (6, 7; 12, 13), in that the width of opening of each gap (5, 11) is approximately equal to one third of the short trapezium side of the saw tooth, in that the depth of the gaps (5; 11) is approximately equal to half the tooth height (h), and in that the bottom of the gap (8) is rounded in arcuate form.

2. Saw blade according to Claim 1, characterised in that the set saw teeth (3) are provided each on the inner side with a sharpening bevel (10).

3. Saw blade according to Claim 1, characterised in that the angle (a) between the tooth flanks (9) and the cutting edge (4) lies between 90° and 150°.

4. Saw blade according to one of Claims 1 to 3, characterised in that the teeth (3) are electroinductively hardened.
